# EUROPÄISCHE PATENTSCHRIFT

(11) **EP 2 906 375 B1**
(45) Veröffentlichungstag und Bekanntmachung des Hinweises auf die Patenterteilung: **02.09.2020**
(21) Anmeldenummer: 13805221.2
(22) Anmeldetag: 10.10.2013
(51) Int. Cl.: B22D 29/00, B25D 17/24

(54) **RÜTTELHAMMER MIT RÜCKSCHLAGDÄMPFUNG**
VIBRATING HAMMER HAVING REBOUND DAMPING
MARTEAU VIBRANT ÉQUIPÉ D'UN AMORTISSEMENT DU CHOC EN RETOUR

(30) Priorität: 10.10.2012 AT 10962012
(43) Veröffentlichungstag der Anmeldung: 19.08.2015
(73) Patentinhaber: Fill Gesellschaft m.b.H., 4942 Gurten (AT)
(72) Erfinder: BOINDECKER, Alois, A-4942 Gurten (AT); SUMEREDER, Stefan, A-4720 Kallham (AT)
(74) Vertreter: Burger, Hannes
(86) Internationale Anmeldenummer: PCT/AT2013/050201
(87) Internationale Veröffentlichungsnummer: WO 2014/056014

(56) Entgegenhaltungen:
- WO-A1-97/21523
- US-A- 5 056 606
- US-A1- 2012 247 798

## Beschreibung

Die Erfindung betrifft einen Rüttelhammer, umfassend einen Zylinder, ein in Bezug auf den Zylinder beweglich gelagertes Schlagstück mit einer außen liegenden Schlagfläche und einen im Zylinder verschiebbar gelagerten, mit einem druckbeaufschlagten Fluid oder elektromechanisch antreibbaren Kolben, dessen Verschiebeweg bis zum Schlagstück reicht. Das Schlagstück ist in einem Hohlraum aufgenommen, welcher in einem einen mit dem Zylinder gekoppelten Schlagstückhalter angeordnet ist. Insbesondere kann der Rüttelhammer einen Anschluss für ein Fluid sowie einen Kanal umfassen, welcher den Anschluss mit einem Hubraum verbindet, der durch den Zylinder und einer dem Schlagstück abgewandten Seite des Kolbens gebildet ist.

In diesem Zusammenhang offenbart die WO 1997/021523 A1 einen pneumatisch betriebenen Hammer zum Einbau in eine Gießereikernsandentfernungsvorrichtung. Die Anordnung umfasst einen Zylinder und einen darin verschiebbar gelagerten Kolben. Durch gepulste Luftzufuhr wird der Kolben hin und her bewegt und schlägt dabei auf ein beweglich gelagertes Schlagstück.

Ein weiterer, aus dem Stand der Technik prinzipiell bekannter, Rüttelhammer wird beispielsweise von der Firma Olmer vertrieben. Solche Hämmer werden beispielsweise zum Zerschlagen von Formen, wie sie für den Metallguss eingesetzt werden, benutzt. Dabei wird der Rüttelhammer mit der Schlagfläche des Schlagstücks auf das Werkstück aufgesetzt und sodann der Kolben - zumeist mit Hilfe von Pressluft - im Zylinder in Richtung des Schlagstücks beschleunigt. Der Impuls des Kolbens wird beim Aufschlagen auf das Schlagstück über die Schlagfläche auf das Werkstück übertragen und führt so zu einem Zertrümmern der Gussform.

Durch die hohe Beanspruchung der Teile ist nach zirka 300 Betriebsstunden eine Revision des Rüttelhammers notwendig, was für die Effizienz in einem Produktionsbetrieb natürlich nachteilig ist.

Eine Aufgabe der Erfindung ist es daher, einen verbesserten Rüttelhammer anzugeben. Insbesondere soll die Lebensdauer des Rüttelhammers, beziehungsweise der zeitliche Abstand zwischen zwei Revisionen verlängert werden.

Die Aufgabe der Erfindung wird mit einem Rüttelhammer gemäß Patentanspruch 1 gelöst.

Durch die vorgeschlagenen Maßnahmen werden die Rückwirkungen auf den Zylinder deutlich verringert, wodurch sich eine Verlängerung der Lebensdauer des Rüttelhammers beziehungsweise der Zeitspanne zwischen zwei Revisionen erheblich verlängert. Durch das Vorsehen eines Bunds auf dem Schlagstück bildet sich zudem ein radialer Überlappungsbereich zwischen Schlagstück und Zylinder, in dem das erste dämpfende Element angeordnet werden kann, um so axiale Schläge auf den Zylinder und dessen Lagerung zu verringern. Dadurch, dass das erste dämpfende Element den Bund des Schlagstücks respektive den Vorsprung des Schlagstückhalters im Querschnitt umschließt und einen dem Zylinder zugewandten ersten Abschnitt und einen der Schlagfläche zugewandten zweiten Abschnitt aufweist, wird das Schlagstück quasi in das erste dämpfende Element eingebettet, wodurch nicht nur axiale Schläge/Rückschläge sondern auch radiale Komponenten derselben abgemildert auf den Zylinder übertragen werden. Beim Verkanten des Rüttelhammers tritt der Rückschlag ja nicht genau in der Achse des Zylinders auf sondern führt zu einer Verdrehung des Schlagstücks und damit bei bekannten Systemen zu einer starken Abnutzung der Lagerflächen.

Angemerkt wird, dass unter einer "dem Kolben zugewandten Seite des Schlagstücks" nicht notwendigerweise jene Fläche des Schlagstücks zu verstehen ist, auf welche der Kolben aufschlägt. Unter einer "dem Kolben zugewandten Seite des Schlagstücks" sind im Rahmen der Erfindung ganz allgemein jene Flächen des Schlagstücks zu verstehen, die nach hinten ausgerichtet sind beziehungsweise der Schlagfläche abgewandt sind.

Vorteilhafte Ausgestaltungen und Weiterbildungen der Erfindung ergeben sich aus den Unteransprüchen sowie aus der Beschreibung in Zusammenschau mit den Figuren.

Vorteilhaft ist es, wenn das besagte erste dämpfende Element einen zwischen dem Zylinder und dem Schlagstück angeordneten buchsenförmigen beziehungsweis rohrförmigen Abschnitt aufweist. Dadurch braucht das Schlagstück nicht genau in den Zylinder eingepasst werden, beziehungsweise ergibt sich insbesondere beim Verkanten des Rüttelhammers eine deutliche Reduktion der Rückwirkungen auf den Zylinder und des Verschleißes der Lagerflächen.

Günstig ist es, wenn das erste dämpfende Element den Außendurchmesser des Zylinders überragt. Auf diese Weise kann ein Spiel zwischen dem Schlagstückhalter und dem Zylinder vorgesehen sein, sodass der Schlagstückhalter leichter auf dem Zylinder montiert werden kann, ohne dass dazu eine komplizierte Form des Schlagstückhalters nötig wäre. Dieser kann in dem genannten Bereich zum Beispiel einfach die Form eines Innenzylinders haben.

Günstig ist es, wenn das erste dämpfende Element im Bereich des Bunds des Schlagstücks zumindest eine gerundete Kante aufweist. Dadurch kann die Bildung von Rissen in einem dämpfenden Element wirksam vermieden oder wenigstens verzögert werden.

Günstig ist es weiterhin, der Bund des Schlagstücks zumindest eine gerundete Kante aufweist. Dadurch kann die Bildung von Rissen im Schlagstück wirksam vermieden oder wenigstens verzögert werden.

Günstig ist es, wenn das erste dämpfende Element einen zwischen dem Zylinder und dem Schlagstückhalter angeordneten dritten Abschnitt aufweist. Auf diese Weise können Rückwirkungen vom Schlagstückhalter auf den Zylinder vermieden oder zumindest abgemildert werden.

Günstig ist es ebenfalls, wenn der Rüttelhammer ein drittes dämpfendes Element zwischen dem Zylinder und dem Schlagstückhalter umfasst. Auf diese Weise können Rückwirkungen vom Schlagstückhalter auf den Zylinder ebenfalls vermieden oder zumindest abgemildert werden.

Günstig ist es weiterhin, wenn der Schlagstückhalter mehrteilig, insbesondere zweiteilig aufgebaut ist. Dadurch können der Schlagstückhalter auf dem Zylinder, respektive das Schlagstück und dämpfende Elemente im Schlagstückhalter leicht montiert werden. Günstig ist es in diesem Zusammenhang, wenn die Rotationsachse des Zylinders in einer Teilebene des Schlagstückhalters liegt. Auf diese Weise kann der Schlagstückhalter besonders leicht am Zylinder montiert werden. Zudem werden die Schläge nicht über die Teilebene geleitet. Günstig wäre es aber auch, wenn eine Teilebene des Schlagstückhalters normal auf die Rotationsachse des Zylinders angeordnet ist. Dadurch können die genannten Teile noch leichter montiert werden.

Günstig ist es, wenn der Rüttelhammer ein viertes, am Schlagstückhalter angeordnetes, dämpfende Element umfasst, das die Teile eines mehrteiligen Schlagstückhalters zusammenhält. Auf diese Weise kann der Schlagstückhalter sehr leicht am Zylinder montiert werden.

Günstig ist es, wenn das erste und/oder dritte und/oder vierte dämpfende Element aus einem Elastomer gefertigt ist/sind. Beispielsweise kann Gummi oder Sililkonkautschuk für das dämpfende Element beziehungsweise die dämpfenden Elemente eingesetzt werden. Günstig ist es dabei wenn ein Elastomer mit guten Gleiteigenschaften gewählt wird, weil dadurch die Reibung zwischen Zylinder und Schlagstück respektive einer dazwischen angeordneten Buchse verringert und die Leistungsfähigkeit des Systems verbessert werden kann.

Vorteilhaft ist es, wenn das dritte und/oder vierte dämpfende Element als O-Ring ausgebildet ist/sind, da ein O-Ring ein leicht verfügbares und bewährtes Mittel darstellt. Im Rahmen der Erfindung werden die elastischen und dämpfenden Eigenschaften genutzt. Die Dichtfunktion spielt dagegen eher keine oder eher eine untergeordnete Rolle.

Günstig ist es, wenn
- das erste dämpfende Element mit dem Schlagstück und/oder dem Zylinder verklebt oder auf dieses/diesen aufvulkanisiert ist/sind beziehungsweise
- das dritte und/oder vierte dämpfende Element mit dem Schlagstückhalter und/oder dem Zylinder verklebt oder auf dieses/diesen aufvulkanisiert ist/sind.

Dadurch kann von einem dämpfenden Element auch gut eine Scherkraft übertragen und der Rückschlag auf diese Weise abgemildert werden.

Günstig ist es zudem, wenn der Kolben und/oder das Schlagstück aus Metall gefertigt ist/sind. Auf diese Weise wird eine hohe Standzeit des Rüttelhammers erzielt.

Vorteilhaft ist es, wenn der Kolben und das Schlagstück direkt aneinander liegen, wenn der Kolben an das Schlagstück heran geschoben ist. Dadurch wird der Impuls des Kolbens besonders gut auf das Schlagstück übertragen, weil der elastische Anteil am Stoß hier besonders hoch ist.

Besonders vorteilhaft ist es auch, wenn eine Berührfläche des Kolbens mit dem Schlagstück konvex/konkav und eine Berührfläche des Schlagstücks mit dem Kolben konkav/konvex ausgebildet sind. Dadurch liegen der Kolben und das Schlagstück beim Schlag selbst dann noch flächig aneinander, wenn das Schlagstück im Zylinder verdreht beziehungsweise verkantet ist. Insbesondere können die genannten Flächen sphärisch ausgebildet sein.

Besonders vorteilhaft ist es schließlich, wenn der Zylinder in einem Gehäuse verschiebbar gelagert ist. Auf diese Weise kann das Schlagstück, das in Bezug auf den Zylinder in aller Regel nur geringfügig bewegt werden kann, auf das Werkstück aufgesetzt werden, auch wenn das Gehäuse fix montiert ist. Das heißt, der gesamte Zylinder mit Kolben und Schlagstück kann teleskopartig aus dem Gehäuse aus- oder in dieses eingefahren werden.

Zum besseren Verständnis der Erfindung wird diese anhand der nachfolgenden Figuren näher erläutert. Es zeigen
- Fig. 1: einen Längsschnitt eines schematisch dargestellten Rüttelhammers;
- Fig. 2: eine Detailansicht des in Fig. 1 dargestellten Rüttelhammers;
- Fig. 3: einen Längsschnitt, eine Seitenansicht und eine Vorderansicht eines zweiten beispielhaften Rüttelhammers;
- Fig. 4: den aus dem Gehäuse herausgezogenen und isoliert dargestellten Zylinder des Rüttelhammers aus Fig. 3;
- Fig. 5: eine Detailansicht des in Fig. 3 dargestellten Rüttelhammers;
- Fig. 6: wie Fig. 5, nur mit einem ersten dämpfenden Element, das einen zwischen Zylinder und Schlagstückhalter angeordneten Abschnitt aufweist;
- Fig. 7: ähnlich wie Fig. 5, nur mit einer Nut im Schlagstück, in die ein Vorsprung des Schlagstückhalters eingreift (nicht Teil der Erfindung) und
- Fig. 8: wie Fig. 7, nur mit einem ersten dämpfenden Element, das einen zwischen Zylinder und Schlagstückhalter angeordneten Abschnitt aufweist.

Einführend sei festgehalten, dass gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiterhin können auch Einzelmerkmale oder Merkmalskombinationen aus dem gezeigten und beschriebenen Ausführungsbeispiel für sich eigenständige, erfinderische oder erfindungsgemäße Lösungen darstellen.

Die Figuren 1 und 2 zeigen ein nicht erfindungsgemäßes erstes Beispiel für einen Rüttelhammer 100, wobei in der Fig. 1 ein Längsschnitt des Rüttelhammers 100 und in der Fig. 2 ein vergrößertes Detail des vorderen Bereichs des Rüttelhammers 100 dargestellt ist. Der Rüttelhammer 100 umfasst:
- einen Zylinder 2 mit einer Zylinderachse 3,
- ein in Bezug auf den Zylinder 2 beweglich gelagertes Schlagstück 4 mit einer außen liegenden Schlagfläche 5,
- einen im Zylinder 2 verschiebbar gelagerten, mit einem druckbeaufschlagten Fluid oder elektromechanisch antreibbaren Kolben 6, dessen Verschiebeweg bis zum Schlagstück 4 reicht und
- einen mit dem Zylinder 2 gekoppelten Schlagstückhalter 7, welcher einen Hohlraum aufweist, der das Schlagstück 4 aufnimmt.

Der Zylinder 2 ist in diesem Beispiel in einem optionalen Gehäuse 8 verschiebbar gelagert, das einen Anschluss 9 aufweist. Über die Bohrung 10 ist der Anschluss 9 mit dem Hubraum 11 verbunden.

Das Schlagstück 4 ist im Hinblick auf eine axiale Bewegung entlang der Achse 3 des Zylinders 2 in beiden Richtungen gedämpft. Dazu umfasst der Rüttelhammer 100 in diesem Beispiel ein erstes dämpfendes Element 12 und ein zweites dämpfendes Element 13 (Anmerkung: das zweite dämpfende Element 13 ist nicht Teil des Schutzumfangs). Zudem weist das Schlagstück 4 in diesem Beispiel einen Bund 14 auf, der
- einen im Bereich des Schlagstücks 4 vorgesehenen Innendurchmesser des Zylinders 2 quer zur Bewegungsrichtung des Schlagstücks 4 beziehungsweise quer zur Zylinderachse 3 überragt,
- eine dem Kolben 6 zugewandte Seite 15 und eine der Schlagfläche 5 zugewandte Seite 16 ausbildet und
- im Hohlraum des Schlagstückhalters 7 aufgenommen ist.

Das erste dämpfende Element 12 ist zwischen dem Zylinder 2 und der dem Kolben 6 zugewandten Seite 15 des Schlagstücks 4 und das zweite dämpfendes Element 13 zwischen dem Schlagstückhalter 7 und einer der Schlagfläche 5 zugewandten Seite 16 des Schlagstücks 4 angeordnet. Konkret ist das erste dämpfende Element durch eine zwischen Zylinder 2 und Schlagstück 4 angeordnete Buchse 12 und das zweite dämpfende Element durch eine Scheibe 13 gebildet. Die Buchse 12 weist einen rohrförmigen Abschnitt 17 und zudem einen Bund 18 auf, welcher zwischen dem Zylinder 2 und einer dem Kolben 6 zugewandten Seite 15 des Schlagstücks 4 angeordnet ist.

Die Funktion des in der Fig. 1 dargestellten Rüttelhammers 100 ist nun wie folgt:
In einem ersten Schritt wird das Schlagstück 4 mit seiner Schlagfläche 5 auf ein nicht dargestelltes Werkstück aufgesetzt. Dazu wird der Zylinder 2 entsprechend aus dem Gehäuse 8, das in diesem Beispiel als fix montiert betrachtet wird, heraus oder in dieses hinein geschoben. Durch den verschiebbar gelagerten Zylinder 2 kann also ein Längsversatz ausgeglichen werden.

Zur Ausführung eines Schlags wird durch den Anschluss 9 ein Fluid geleitet (zum Beispiel Druckluft oder Drucköl), welches durch eine rückwärtige Öffnung 10 im Zylinder in den Hubraum 11 gelangt und den Kolben 6 in Richtung des Schlagstücks 4 beschleunigt. Dieser schlägt in Folge auf das Schlagstück 4 auf, welches den mechanischen Impuls über die Schlagfläche 5 an das Werkstück überträgt und dort zum Beispiel zur Zertrümmerung eines Gusskerns führt.

Das Schlagen mit Hilfe eines druckbeaufschlagten Fluids ist zwar eine vorteilhafte aber keineswegs die einzige Möglichkeit. Denkbar ist beispielsweise auch, dass der Schlag mit Hilfe eines elektromechanischen Antriebs ausgeführt wird, zum Beispiel mit einem Linearmotor. Dabei kann der Kern eines Elektromagneten auf das Schlagstück 4 geschleudert werden und somit den Schlag ausführen. Aber auch der Einsatz von Rotationsmotoren ist möglich. Zum Beispiel kann der Kolben 6 dabei mit einem an einer Kurbelwelle befestigten Pleuel angetrieben sein und den Schlag ausführen.

Zur optimalen Übertragung der Schlagenergie sind der Kolben 6 und/oder das Schlagstück 4 aus Metall gefertigt (zum Beispiel aus gehärtetem Stahl). Weiterhin liegen der Kolben 6 und das Schlagstück 4 direkt aneinander, wenn der Kolben 6 an das Schlagstück 4 heran geschoben ist, das heißt der Schlag erfolgt von Metall auf Metall.

In der Fig. 1 ist der vordere Teil des Kolbens 6 etwas abgesetzt. Dies hat unter anderem den Vorteil, dass ein Aufstauchen des Kolbens 6 an der Schlagfläche nicht sofort dazu führt, dass der Kolben 6 im Zylinder 2 stecken bleibt, sondern dieser auch dann noch radial etwas Luft hat.

Durch das zweite dämpfende Element 13 wird beim Schlag vermieden, dass das Schlagstück 4 direkt auf den Schlagstückhalter 7 aufschlägt, wenn es beispielsweise nicht richtig auf das Werkstück aufgesetzt ist. Auf diese Weise können die auf den Zylinder 2 übertragenen Erschütterungen verringert werden.

Nach dem Schlag federt das Schlagstück 4 vom Werkstück zurück - es kommt also zum "Rückschlag". Durch die Buchse 12 wird der Rückschlag auf den Zylinder 2 gedämpft. Konkret wird der axiale Rückschlag vorwiegend durch den Bund 18, ein radialer Rückschlag, wie er beispielsweise beim schrägen Aufsetzen des Rüttelhammers 100 auf das Werkstück auftreten kann, vorwiegend durch den rohrförmigen Teil 17 der Buchse 12 verringert. Verringert wird damit auch der Verschleiß des Zylinders 2 und des Schlagstücks 4 gegenüber bekannten Systemen, bei denen das Schlagstück 4 direkt im oder am Zylinder 2 gelagert ist und es dort zu einer Abnutzung der in der Regel metallischen Kontaktflächen kommt.

Zusätzlich werden die in den Rüttelhammer 100 und dessen Verankerung eingeleiteten Vibrationen deutlich verringert. Damit steigt auch die Lebensdauer der nicht unmittelbar am Schlag beteiligten Komponenten des Rüttelhammers 100 und von Geräten im Bereich der Verankerung des Rüttelhammers 100. Beispielsweise werden pneumatische respektive hydraulische Ventile und Steuerungen sowie elektronische Komponenten auf diese Weise geschont.

In der Fig. 1 sind die Flächen des Schlagstücks 4 und des Kolbens 6, welche einander beim Schlag berühren, eben ausgebildet. Insbesondere wenn die Buchse 12 relativ weich ist, kann es leicht zu einem Verkanten des Schlagstücks 4 kommen, wodurch der Kolben 6 und das Schlagstück 4 beim Schlag nicht mehr flächig aufeinander liegen. Um Beschädigungen der genannten Flächen zu vermeiden, können diese auch gekrümmt, insbesondere sphärisch, ausgeführt sein. Beispielsweise kann der Kolben 6 eine konvexe und das Schlagstück eine konkave Oberfläche aufweisen oder umgekehrt. Auf diese Weise liegen der Kolben 6 und das Schlagstück 4 beim Schlag auch dann noch flächig aufeinander, wenn das Schlagstück 4 verkantet respektive verdreht ist.

Anstelle der in der Fig. 1 dargestellten speziellen Buchse 12 mit Bund 18 kann auch eine Buchse ohne Bund 18 eingesetzt werden. Dazu wird angemerkt, dass es zur Dämpfung axialer Stöße nicht unbedingt eines Bunds 18 bedarf, sondern diese auch durch eine dem Schlagstück 4 zugewandte Stirnfläche gedämpft werden können. Auch ist es möglich die Buchse 12 mit dem Schlagstück 4 zu verkleben beziehungsweise die Buchse 12 auf das Schlagstück 4 aufzuvulkanisieren. In diesem Fall kann der Rückschlag auch durch die in der Buchse 12 auftretenden Scherkräfte gemildert werden. Ein Bund 14 auf dem Schlagstück 4 kann dann ebenfalls entfallen.

Alternativ oder zusätzlich dazu kann das erste dämpfende Element auch durch eine Scheibe gebildet sein, welche zwischen dem Zylinder 2 und der dem Kolben 6 zugewandten Seite 15 des Schlagstücks 4 angeordnet ist.

An dieser Stelle wird angemerkt, dass der Rüttelhammer 100 zur besseren Visualisierung der Erfindung stark vereinfacht dargestellt ist und beispielsweise ein Rückholmechanismus für den Kolben 6 in der Darstellung fehlt (siehe jedoch Fig. 3). Dieser kann beispielsweise mit Hilfe einer Feder in seine ursprüngliche Lage zurück bewegt werden oder durch Umsteuern des Druckmediums, woraufhin der vordere Hubraum druckbeaufschlagt wird.

Weiterhin wird angemerkt, dass die Druckbeaufschlagung bei der Ausführung des Schlags bei dem in der Fig. 1 dargestellten Rüttelhammer 100 dazu führt, dass ohne weitere Maßnahmen nicht nur der Kolben 6, sondern auch der Zylinder 2 nach vorne gedrückt wird. Dies kann durchaus erwünscht sein, um das Schlagstück 4 gegen das Werkstück zu drücken. Denkbar ist beispielsweise aber auch, dass der Zylinder 2 mit Hilfe einer Feder aus dem Gehäuse 8 herausgedrückt wird, um das Schlagstück 4 gegen das Werkstück zu drücken. Es kann aber auch eine Arretierung vorgesehen sein, beispielsweise eine Klemmschraube, um den Zylinder 2 in einer einmal eingestellten Lage zu halten.

Weiterhin wird auch angemerkt, dass der Zylinder 2 und der Schlagstückhalter 7 in dem gezeigten Beispiel als getrennte Teile ausgeführt ist, wobei der Kolben 6 im Zylinder 2 und das Schlagstück 4 im Schlagstückhalter 7 gelagert sind. Selbstverständlich ist dies nur eine beispielhafte Ausführungsform. Denkbar ist selbstverständlich auch, dass sowohl der Kolben 6 als auch das Schlagstück 4 im Zylinder 2 gelagert sind und dieser einteilig ausgeführt ist oder zum Beispiel längsgeteilt ist. Denkbar ist natürlich auch, dass der Rüttelhammer 100 mehr Teile als dargestellt aufweist, beziehungsweise an einer anderen Stelle geteilt ist.

Die Figuren 3 und 5 zeigen nun ein zweites Beispiel für einen Rüttelhammer 101, wobei in der Fig. 3 ein Längsschnitt des Rüttelhammers 101, sowie Seitenansicht und eine Vorderansicht und in der Fig. 5 ein vergrößertes Detail des vorderen Bereichs des Rüttelhammers 101 dargestellt ist. Die Fig. 4 zeigt den aus dem Gehäuse 8 entfernten Teil des Rüttelhammers 101 zudem isoliert dargestellt.

Der Rüttelhammer 101 ist ganz ähnlich aufgebaut wie der in den Figuren 1 und 2 dargestellte Rüttelhammer 100. Im Unterschied dazu ist nun eine Rückholfeder 19 zum sowie eine Haltevorrichtung 20 für den Rüttelhammer 101 konkret dargestellt.

Weiterhin ist sowohl das Schlagstück 4 als auch der Schlagstückhalter 7 im Hinblick auf eine axiale Bewegung entlang der Zylinderachse 3 in beiden Richtungen gedämpft. Dazu umfasst der Rüttelhammer 101 ein erstes dämpfendes Element 21, welches den Bund 14 des Schlagstücks 4 im Querschnitt umschließt und einen dem Zylinder 2 zugewandten ersten Abschnitt 22 und einen der Schlagfläche 5 zugewandten zweiten Abschnitt 23 aufweist. Das erste dämpfende Element 21 ist in diesem Beispiel einstückig aufgebaut, was aber nicht unbedingt zwingend ist. Zudem weist das erste dämpfende Element 21 im Bereich des Bunds 14 gerundete Kanten 24 und 25 auf. Auch der Bund 14 weist in diesem Beispiel entsprechend gerundete Kanten auf. Das erste dämpfende Element 21 überragt in diesem Beispiel zudem den Außendurchmesser des Zylinders 2, was aber nicht zwingend ist.

Der Rüttelhammer 101 umfasst in diesem Beispiel weiterhin ein drittes dämpfendes Element 26 zwischen dem Zylinder 2 und dem Schlagstückhalter 7, welches konkret als O-Ring ausgebildet ist, was zwar vorteilhaft aber nicht zwingend ist. Durch diesen O-Ring 26 ist der Schlagstückhalter 7 am Zylinder 2 axial gesichert, und Rückwirkungen auf den Zylinder 2 werden gedämpft. Der O-Ring 26 verbindet den Zylinder 2 und den Schlagstückhalter 7 insbesondere formschlüssig, im Speziellen in axialer Richtung. Der O-Ring 26 wird dabei insbesondere auch auf Scherung beansprucht, anders als das erste dämpfende Element 21, das hauptsächlich auf Druck beansprucht wird.

Der Schlagstückhalter 7 ist mehrteilig (insbesondere zweiteilig) aufgebaut, wobei die Rotationsachse 3 des Zylinders 2 bei dem in den Fig. 3 bis 5 dargestellten Beispiel in einer Teilebene 27 des Schlagstückhalters 7 liegt. Beispielsweise könnte die Teilebene des Schlagstückhalters 7 aber auch normal auf die Rotationsachse 3 des Zylinders 2 stehen.

Der Rüttelhammer 101 weist schließlich auch vierte, am Schlagstückhalter 7 angeordnete, elastische und dämpfende Elemente 28 auf, welche die Teile des mehrteiligen Schlagstückhalters 7 zusammenhalten und welche wiederum konkret als O-Ring ausgebildet sind. Anstelle der O-Ringe 28 können auch (offene) Metallringe respektive Spangen für das Zusammenhalten der Teile des mehrteiligen Schlagstückhalters 7 vorgesehen sein. Die Montage des Schlagstückhalters 7 am Zylinder 2 gestaltet sich in beiden Fällen einfach. Dazu werden die Ringe/Spangen einfach auf den Schlagstückhalter 7 aufgeschoben. Denkbar wäre natürlich auch der Einsatz von zum Beispiel Schrauben, um die Teile des Schlagstückhalters 7 zusammenzuhalten beziehungsweise um diesen am Zylinder zu montieren.

Fig. 6 zeigt nun ein Detail eines Rüttelhammers 102, welcher dem in den Figuren 3 bis 5 gezeigten Rüttelhammers 101 ganz ähnlich ist. Im Unterschied dazu weist das erste dämpfende Element 21 jedoch einen zwischen dem Zylinder 2 und dem Schlagstückhalter 7 angeordneten dritten Abschnitt 29 auf, der anstelle des O-Rings 26 vorgesehen ist.

Fig. 7 zeigt weiterhin ein Detail eines nicht erfindungsgemäßen Rüttelhammers 103, welcher ebenfalls dem in den Figuren 3 bis 5 gezeigten Rüttelhammers 101 ähnlich ist. Bei dem Rüttelhammer 103 weist das Schlagstück 4 jedoch eine Nut 30 auf, die eine dem Kolben 6 zugewandte Seite 15 und eine der Schlagfläche 5 zugewandte Seite 16 ausbildet und in welche ein Vorsprung 31 des Schlagstückhalters 7 eingreift. Das erste dämpfende Element 21 umschließt den Vorsprung 31 des Schlagstückhalters 7 im Querschnitt und weist einen dem Zylinder 2 zugewandten ersten Abschnitt 22 und einen der Schlagfläche 5 zugewandten zweiten Abschnitt 23 auf. Zudem weist das erste dämpfende Element 21 im Bereich der Nut 30 gerundete Kanten auf. Auch die Nut 30 weist in diesem Beispiel entsprechend gerundete Kanten auf.

In dem gezeigten Beispiel ragt der Vorsprung 31 relativ weit vom Grundkörper des Schlagstückhalters 7 hervor, wodurch sich auch eine gewisse Federwirkung ergibt, welche die Rückwirkungen auf den Zylinder 2 ebenfalls abmildert. Selbstverständlich kann der Vorsprung 31 auch weniger weit als dargestellt hervor ragen, wodurch die Haltbarkeit des Schlagstückhalters 7 verbessert wird. Dazu kann der Innendurchmesser im Bereich des ersten dämpfenden Elements 21 gegenüber der Darstellung in Fig. 7 verringert sein. Der Schlagstückhalter 7 weist dann also einen Absatz auf.

Fig. 8 zeigt nun ein Detail eines Rüttelhammers 104, welcher dem in Fig. 7 gezeigten Rüttelhammers 103 ganz ähnlich ist. Im Unterschied dazu weist das erste dämpfende Element 21 einen zwischen dem Zylinder 2 und dem Schlagstückhalter 7 angeordneten dritten Abschnitt 29 auf, der anstelle des O-Rings 26 vorgesehen ist.

Generell gilt die für den Rüttelhammer 100 der Figuren 1 und 2 offenbarte Lehre sinngemäß auch für die in den Figuren 3 bis 8 gezeigten Rüttelhämmer 101..104. Insbesondere kann somit auch bei den in den Figuren 3 bis 8 gezeigten Rüttelhämmern 101..104 das erste und/oder dritte und/oder vierte dämpfende Element 21, 26, 28 aus einem Elastomer gefertigt sein. Das erste dämpfende Element 21 kann mit dem Schlagstück 4 und/oder dem Zylinder 2 verklebt oder auf dieses/diesen aufvulkanisiert sein. Dementsprechend kann auch das dritte und/oder vierte dämpfende Element 26, 28 mit dem Schlagstückhalter 7 und/oder dem Zylinder 2 verklebt oder auf dieses/diesen aufvulkanisiert sein. Vorteilhaft sind der Kolben 6 und/oder das Schlagstück 4 aus Metall gefertigt, und der Kolben 6 und das Schlagstück 4 liegen direkt aneinander, wenn der Kolben 6 an das Schlagstück 4 heran geschoben ist. Eine Berührfläche des Kolbens 6 mit dem Schlagstück 4 und eine Berührfläche des Schlagstücks 4 mit dem Kolben 6 können wiederum konkav/konvex ausgebildet sein.

Denkbar ist weiterhin, dass die Rüttelhämmer 101..104 ein erstes dämpfende Element 21 umfassen, das einen zwischen dem Zylinder 2 und dem Schlagstück 4 angeordneten buchsenförmigen beziehungsweise rohrförmigen Abschnitt aufweist, analog zu dem in den Figuren 1 bis 2 dargestellten rohrförmiger Abschnitt 17 des ersten dämpfenden Elements 12.

Das in die Nut 30 eingreifende Element kann auch durch ein elastische Scheibe gebildet sein, beispielsweise durch eine zweigeteilte Scheibe aus einem Elastomer. Durch diese Scheibe kann/können der Schlag und/oder der Rückschlag ebenfalls gedämpft werden. Das bereits Gesagte ist somit auch auf diese Ausführungsform sinngemäß anzuwenden. Dementsprechend kann die Buchse 12 auch einen nach innen ragenden Bund 18 aufweisen, welcher in die Nut 30 des Schlagstücks 4 eingreift. Zur besseren Montage kann die genannte Buchse 12 auch zweigeteilt sein. Selbstverständlich kann diese Lehre auch im Zusammenhang mit dem Rüttelhammer 100 der Figuren 1 und 2 angewandt werden

Die Ausführungsbeispiele zeigen eine mögliche Ausführungsvariante eines erfindungsgemäßen Rüttelhammers 100..104, wobei an dieser Stelle bemerkt sei, dass die Erfindung nicht auf die speziell dargestellte Ausführungsvariante desselben eingeschränkt ist.

Insbesondere wird festgehalten, dass die dargestellte Anordnung in der Realität auch mehr oder weniger Bestandteile als dargestellt umfassen können.

Die den eigenständigen erfinderischen Lösungen zugrundeliegende Aufgabe kann der Beschreibung entnommen werden.

### Bezugszeichenaufstellung

- 100..104: Rüttelhammer
- 2: Zylinder
- 3: Zylinderachse
- 4: Schlagstück
- 5: Schlagfläche

- 6: Kolben
- 7: Schlagstückhalter
- 8: Gehäuse
- 9: Anschluss
- 10: Bohrung

- 11: Hubraum
- 12: erstes dämpfendes Element (Buchse)
- 13: zweites dämpfendes Element
- 14: Bund (auf Schlagstück)
- 15: dem Kolben zugewandte Seite des Bunds

- 16: der Schlagfläche zugewandte Seite des Bunds
- 17: rohrförmiger Abschnitt
- 18: Bund (auf Buchse)
- 19: Rückholfeder
- 20: Haltevorrichtung

- 21: erstes dämpfendes Element
- 22: erster Abschnitt
- 23: zweiter Abschnitt
- 24: gerundete Kante
- 25: gerundete Kante

- 26: drittes dämpfendes Element (O-Ring)
- 27: Teilebene des Schlagstückhalters
- 28: viertes dämpfendes Element
- 29: dritter Abschnitt des ersten dämpfenden Elements

- 30: Nut
- 31: Vorsprung

## Patentansprüche

1. Rüttelhammer (100..104), umfassend:
- einen Zylinder (2) mit einer Zylinderachse (3),
- ein in Bezug auf den Zylinder (2) beweglich gelagertes Schlagstück (4) mit einem Bund (14), der einen im Bereich des Schlagstücks (4) vorgesehenen Innendurchmesser des Zylinders (2) quer zur Bewegungsrichtung des Schlagstücks (4) überragt, sowie mit einer außen liegenden Schlagfläche (5), wobei das Schlagstück (4) im Hinblick auf eine axiale Bewegung entlang der Zylinderachse (3) in beiden Richtungen gedämpft ist,
- einen im Zylinder (2) verschiebbar gelagerten, mit einem druckbeaufschlagten Fluid oder elektromechanisch antreibbaren Kolben (6), dessen Verschiebeweg bis zum Schlagstück (4) reicht, wobei der Bund (14) des Schlagstücks (4) eine dem Kolben (6) zugewandte Seite (15) und eine der Schlagfläche (5) zugewandte Seite (16) ausbildet, und
- einen mit dem Zylinder (2) gekoppelten Schlagstückhalter (7), welcher einen Hohlraum aufweist, der das Schlagstück (4) und dessen Bund (14) aufnimmt,
**gekennzeichnet durch**
- ein insbesondere einstückiges erstes dämpfendes Element (21), welches den Bund (14) des Schlagstücks (4) im Querschnitt umschließt und einen dem Zylinder (2) zugewandten ersten Abschnitt (22) und einen der Schlagfläche (5) zugewandten zweiten Abschnitt (23) aufweist.

2. Rüttelhammer (100..104) nach Anspruch 1, **dadurch gekennzeichnet, dass** das erste dämpfende Element (12, 21) einen zwischen dem Zylinder (2) und dem Schlagstückhalter (7) angeordneten dritten Abschnitt (29) aufweist.

3. Rüttelhammer (100..104) nach Anspruch 1, **gekennzeichnet durch** ein drittes dämpfendes Element (26) zwischen dem Zylinder (2) und dem Schlagstückhalter (7).

4. Rüttelhammer (100..104) nach einem der Ansprüche 1 bis 3, **dadurch gekennzeichnet, dass** der Schlagstückhalter (7) mehrteilig, insbesondere zweiteilig, aufgebaut ist und eine Teilebene des Schlagstückhalters (7) normal auf die Rotationsachse (3) des Zylinders (2) angeordnet ist.

5. Rüttelhammer (100..104) nach einem der Ansprüche 1 bis 4, **gekennzeichnet durch** ein viertes, am Schlagstückhalter (7) angeordnetes, dämpfendes Element (28), das die Teile eines mehrteiligen Schlagstückhalters (7) zusammenhält.

6. Rüttelhammer (100..104) nach einem der Ansprüche 1 bis 5, **dadurch gekennzeichnet, dass** das erste und/oder dritte und/oder vierte dämpfende Element (12, 13, 21, 26, 28) aus einem Elastomer gefertigt ist/sind.

7. Rüttelhammer (100..104) nach einem der Ansprüche 3 bis 6, **dadurch gekennzeichnet, dass** das dritte und/oder vierte dämpfende Element (26, 28) dämpfende Element als O-Ring ausgebildet ist.

8. Rüttelhammer (100..104) nach einem der Ansprüche 1 bis 7, **dadurch gekennzeichnet, dass**
- das erste dämpfende Element (12, 13, 21) mit dem Schlagstück (4) und/oder dem Zylinder (2) verklebt oder auf dieses/diesen aufvulkanisiert ist/sind beziehungsweise
- das dritte und/oder vierte dämpfende Element (26, 28) mit dem Schlagstückhalter (7) und/oder dem Zylinder (2) verklebt oder auf dieses/diesen aufvulkanisiert ist/sind.

9. Rüttelhammer (100..104) nach einem der Ansprüche 1 bis 8, **dadurch gekennzeichnet, dass** eine Berührfläche des Kolbens (6) mit dem Schlagstück (4) konvex/konkav und eine Berührfläche des Schlagstücks (4) mit dem Kolben (6) konkav/konvex ausgebildet sind.

## Claims

1. A vibrating hammer (100.. 104), comprising:
- a cylinder (2) with a cylinder axis (3),
- a striker (4), movably mounted relative to the cylinder (2), with a flange (14) which protrudes beyond an inner diameter of the cylinder (2) provided in the region of the striker (4) transversely to the direction of movement of the striker (4), and with a striking surface (5) arranged on the outside, wherein the striker (4) is damped in both directions along the cylinder axis (3) with regard to an axial movement,
- a piston (6), displacably mounted in the cylinder (2), which can be driven by a pressurized fluid or electromechanically, whose displacement extends to the striker (4), wherein the flange (14) of the striker (4) forms a side (15) facing the piston (6) and a side (16) facing the striking surface (5), and
- a striker holder (7) coupled with the cylinder (2), which has a cavity accommodating the striker (4) and its flange (14),
**characterized by**
- a first damping element (21), in particular formed in a single piece, which encloses the flange (14) of the striker (4) in the cross section, and which has a first section (22) facing the cylinder (2) and a second section (23) facing the striking surface (5).

2. The vibrating hammer (100..104) according to claim 1, **characterized in that** the first damping element (12, 21) has a third section (29) arranged between the cylinder (2) and the striker holder (7).

3. The vibrating hammer (100..104) according to claim 1, **characterized by** a third damping element (26) between the cylinder (2) and the striker holder (7).

4. The vibrating hammer (100.. 104) according to one of claims 1 to 3, **characterized in that** the striker holder (7) is formed in multiple pieces, in particular in two pieces, and a partial plane of the striker holder (7) is arranged perpendicular to the axis of rotation (3) of the cylinder (2).

5. The vibrating hammer (100.. 104) according to one of claims 1 to 4, **characterized by** a fourth damping element (28) arranged on the striker holder (7), which element (28) holds the parts of a multi-piece striker holder (7) together.

6. The vibrating hammer (100.. 104) according to one of claims 1 to 5, **characterized in that** the first and/or third and/or fourth damping element (12, 13, 21, 26, 28) is made from an elastomer.

7. The vibrating hammer (100.. 104) according to one of claims 3 to 6, **characterized in that** the third and/or fourth damping element (26, 28) is formed as an O-ring.

8. The vibrating hammer (100.. 104) according to one of claims 1 to 7, **characterized in that**
- the first damping element (12, 13, 21) is glued to the striker (4) and/or the cylinder (2) or is vulcanized onto either or both of them and/or
- the third and/or fourth damping element (26, 28) is/are glued to the striker holder (7) and/or the cylinder (2) or vulcanized onto either or both of them.

9. The vibrating hammer (100.. 104) according to one of claims 1 to 8, **characterized in that** a contact surface of the piston (6) with the striker (4) is formed to be convex/concave and a contact surface of the striker (4) with the piston (6) is formed to be concave/convex.

## Revendications

1. Marteau vibrant (100..104), comprenant
- un cylindre (2) avec un axe de cylindre (3),
- une pièce de percussion (4) supportée de façon mobile par rapport au cylindre (2), avec une collerette (14) qui dépasse un diamètre intérieur du cylindre (2), prévu dans la zone de la pièce de percussion (4), transversalement à la direction de mouvement de la pièce de percussion (4), ainsi qu'avec une surface de percussion (5) située extérieurement, la pièce de percussion (4) étant amortie dans les deux directions par rapport à un mouvement axial le long de l'axe de cylindre (3),
- un piston (6), supporté de façon coulissante dans le cylindre (2) et pouvant être entraîné avec un fluide sous pression ou de façon électromécanique, dont la course de coulissement va jusqu'à la pièce de percussion (4), la collerette (14) de la pièce de percussion (4) constituant un côté (15) tourné vers le piston (6) et un côté (16) tourné vers la surface de percussion (5), et
- un support de pièce de percussion (7), couplé au cylindre (2), qui comporte une cavité qui reçoit la pièce de percussion (4) et sa collerette (14),
**caractérisé par**
- un premier élément amortisseur (21), en particulier d'une seule pièce, qui entoure la collerette (14) de la pièce de percussion (4) dans la section transversale et comporte un premier tronçon (22) tourné vers le cylindre (2) et un deuxième tronçon (23) tourné vers la surface de percussion (5).

2. Marteau vibrant (100..104) selon la revendication 1, **caractérisé en ce que** le premier élément amortisseur (12, 21) comporte un troisième tronçon (29) disposé entre le cylindre (2) et le support de pièce de percussion (7).

3. Marteau vibrant (100..104) selon la revendication 1, **caractérisé par** un troisième élément amortisseur (26) entre le cylindre (2) et le support de pièce de percussion (7).

4. Marteau vibrant (100..104) selon l'une des revendications 1 à 3, **caractérisé en ce que** le support de pièce de percussion (7) est composé de plusieurs parties, en particulier de deux parties, et un plan partiel du support de pièce de percussion (7) est disposé perpendiculairement à l'axe de rotation (3) du cylindre (2).

5. Marteau vibrant (100..104) selon l'une des revendications 1 à 4, **caractérisé par** un quatrième élément amortisseur (28), disposé sur le support de pièce de percussion (7), qui retient ensemble les parties d'un support de pièce de percussion (7) composé de plusieurs parties.

6. Marteau vibrant (100..104) selon l'une des revendications 1 à 5, **caractérisé en ce que** le premier et/ou le troisième et/ou le quatrième élément amortisseur (12, 13, 21, 26, 28) est/sont réalisé(s) en élastomère.

7. Marteau vibrant (100..104) selon l'une des revendications 3 à 6, **caractérisé en ce que** le troisième et/ou quatrième élément amortisseur (26, 28) est constitué en tant que joint torique.

8. Marteau vibrant (100..104) selon l'une des revendications 1 à 7, **caractérisé en ce que**
- le premier élément amortisseur (12, 13, 21) est assemblé par collage à la pièce de percussion (4) et/ou au cylindre (2) ou est vulcanisé sur celle-ci/celui-ci, ou respectivement
- le troisième et/ou quatrième élément amortisseur (26, 28) est/sont assemblé(s) par collage au support de pièce de percussion (7) et/ou au cylindre (2) ou est/sont vulcanisé(s) sur celui-ci/celui-là.

9. Marteau vibrant (100..104) selon l'une des revendications 1 à 8, **caractérisé en ce qu'**une surface de contact du piston (6) avec la pièce de percussion (4) est constituée de façon convexe/concave, et une surface de contact de la pièce de percussion (4) avec le piston (6) est constituée de façon convexe/concave.
